# EUROPÄISCHE PATENTSCHRIFT

(11) **EP 1 426 293 B1**
(45) Veröffentlichungstag und Bekanntmachung des Hinweises auf die Patenterteilung: **14.06.2006**
(21) Anmeldenummer: 03405793.5
(22) Anmeldetag: 07.11.2003
(51) Int. Cl.: B65B 5/02, B65B 43/04, B65B 25/14, B65H 45/10, B41F 13/68

(54) **Verfahren und Vorrichtung zum Verpacken von flachen Gegenständen**
Method and apparatus for packaging flat articles
Procédé et appareil pour emballer des articles plats

(30) Priorität: 29.11.2002 CH 201502
(43) Veröffentlichungstag der Anmeldung: 09.06.2004
(73) Patentinhaber: Ferag AG, 8340 Hinwil (CH)
(72) Erfinder: Reist, Walter, 8340 Hinwil (CH)
(74) Vertreter: Frei, Alexandra Sarah

(56) Entgegenhaltungen:
- EP-A- 0 588 764
- GB-A- 973 639
- US-A- 3 951 399
- US-A- 4 586 703
- US-A- 4 709 910
- US-A- 4 807 865

## Beschreibung

Die Erfindung liegt auf dem Gebiete der Verpackungstechnik und betrifft ein Verfahren und eine Vorrichtung nach den Oberbegriffen der entsprechenden, unabhängigen Patentansprüche. Verfahren und Vorrichtung gemäss Erfindung dienen der Verpakkung von flachen Gegenständen oder von kleinen Gruppen von flachen Gegenständen mit Hilfe eines Verpackungsmaterials, das als quasi endlose Bahn zugeführt wird. Das Verpackungsmaterial ist insbesondere eine ab Rolle zugeführte, verschweissbare Kunststofffolie.

Ein bekanntes, kontinuierliches Verfahren zum Verpacken von einzelnen Druckprodukten oder von kleinen Druckprodukte-Gruppen mittels Kunststofffolie ab Rolle besteht darin, einen Förderstrom, in dem die zu verpackenden Produkte im wesentlichen parallel zur Förderrichtung ausgerichtet hintereinander und voneinander beabstandet gefördert werden, zwischen zwei Folienbahnen zu führen oder mit einer Folienbahn zusammenzuführen und diese um die Produkte des Förderstromes zu legen. Dann werden die Folienbahnen oder die Folienbahn parallel zur Förderrichtung verschweisst und in den Abständen zwischen den Produkten quer zur Förderrichtung ebenfalls verschweisst und zertrennt. Ein derartiges Verfahren und eine entsprechende Vorrichtung sind beispielsweise in der Publikation EP-1188670 (F533) beschrieben.

Solche Verfahren stossen betreffend Stückleistung relativ bald an Grenzen, denn die Produkte werden parallel zur Förderrichtung ausgerichtet hintereinander gefördert, was für hohe Stückzahlen und insbesondere für in Förderrichtung relativ lange Produkte bald zu Fördergeschwindigkeiten führt, die nicht mehr einfach realisierbar sind.

Höhere Stückleistungen bei einfacher realisierbaren Fördergeschwindigkeiten werden bekannterweise dann möglich, wenn die Produkte in einem Förderstrom gefördert werden, in dem sie nicht parallel zur Förderrichtung ausgerichtet sind sondern im wesentlichen quer dazu. In der Publikation EP-0588764 (Grapha Holding AG) wird eine Vorrichtung vorgestellt, mit der anscheinend ein derartiges Verfahren durchführbar ist. Die Vorrichtung weist eine Bearbeitungstrommel auf, wie sie beispielsweise auch zum Einstecken von Beilagen in Druckprodukte oder gefaltete Verpackungsbogen verwendet wird. Die Folie wird von einer Zuführungsstelle am Trommelumfang zickzackartig in die am Umfang der Trommel hintereinander folgenden Trommelabteile eingezogen und die derart gebildeten Folientaschen werden dann mit Produkten beschickt, voneinander getrennt und verschlossen, und die fertig verpackten Produkte aus den Trommelabteilen entnommen.

In der Publikation DE-3838985 (MAN) ist in mehr Detail eine entsprechende Vorrichtung für einen batchweisen Betrieb beschrieben. Mit Hilfe dieser Vorrichtung wird eine Kunststofffolie ab Rolle zickzackartig aufgespannt, wodurch eine vorgegebene Zahl von auf drei Seiten offenen, V-förmigen Taschen entsteht, in denen zu verpackende Druckprodukte positioniert werden. Dann werden die Taschen voneinander getrennt, um die darin positionierten Produkte geschlossen und an den offenen drei Seiten verschweisst und aus der Vorrichtung entlassen. Erst dann wird wieder eine vorgegebene Zahl von Taschen gebildet und das Prozedere repetiert. Für jede für einen Batch zu bildende Tasche ist eine im wesentlichen gleiche Teilvorrichtung vorgesehen und alle Teilvorrichtungen werden simultan betätigt.

Insbesondere aus der Publikation EP-3838985 ist ersichtlich, wie kompliziert bekannte Vorrichtungen zur Verpackung von flachen Gegenständen mit einem ab Rolle zugeführten Verpackungsmaterial sind und wie viele bewegliche und voneinander unabhängig steuerbare Teile sie für die verschiedenen Funktionen aufweisen müssen.

Die Erfindung stellt sich aus diesem Grunde die Aufgabe, ein Verfahren und eine Vorrichtung zu schaffen, die der kontinuierlichen Verpackung von flachen Gegenständen mit Hilfe eines als quasi endlose Bahn zugeführten Verpackungsmaterials dienen und die gegenüber entsprechenden Verfahren und Vorrichtungen gemäss dem Stande der Technik einfacher sind und sich insbesondere auch in einfacher Art und Weise an verschiedene Formate der zu verpackenden Gegenstände anpassen lassen.

Diese Aufgabe wird gelöst durch das Verfahren und die Vorrichtung, wie sie in den Patentansprüchen definiert sind.

Nach dem erfindungsgemässen Verfahren wird das Verpackungsmaterial kontinuierlich zugeführt, vorteilhafterweise derart, dass die Breite der quasi endlosen Bahn des Verpackungsmaterials im wesentlichen horizontal ausgerichtet ist. Dann wird das Verpackungsmaterial in regelmässigen Abständen von oben ergriffen und die Abstände zwischen den Ergreifstellen dann verkleinert, wobei das Verpackungsmaterial zwischen den Ergreifstellen beispielsweise durch die Schwerkraft (gegebenenfalls mit zusätzlichen Massnamen unterstützt) nach unten ausgelenkt wird. Es bildet sich so ein Taschenstrang mit zwischen den Ergreifstellen angeordneten, auf drei Seiten offenen und auf einer Seite geschlossenen Taschen, wobei die der geschlossenen Seite gegenüberliegende, offene Taschenseiten gegen oben gerichtet ist. Dieser Taschenstrang wird an den Ergreifstellen gehalten an einer Beschickungsposition vorbei transportiert, wo in jede Tasche des Taschenstranges ein zu verpackender Gegenstand oder eine entsprechende kleine Gruppe von flachen Gegenständen positioniert wird, vorteilhafterweise unterstützt durch die Schwerkraft, das heisst von oben durch die der geschlossenen Seite gegenüberliegende, offene Taschenseite. Während die gefüllten Taschen weiter transportiert werden, werden sie voneinander getrennt und dann verschlossen. Für das Verschliessen werden die Taschen zwischen beispielsweise mit Schweissbacken ausgerüstete Schliesselemente positioniert, die vorteilhafterweise die Taschen übernehmen und weiter fördern.

Das oben beschriebene Verfahren kann auch durchgeführt werden, wenn das Verpackungsmaterial für die Bildung des Taschenstranges von unten ergriffen wird.

Anstelle einer Zuführung des Verpackungsmaterials mit im wesentlichen horizontaler Breite und einer Bildung der Taschen im wesentlichen durch die Wirkung der Schwerkraft, kann das Verpackungsmaterial auch in einer beliebigen Lage zugeführt werden und zwischen den Ergreifstellen durch entsprechende Massnahmen (z.B. Luftströmung) relativ zur ergriffenen Oberfläche in der einen oder anderen Richtung ausgelenkt werden, wobei dann auch die Beschickung der Taschen entsprechend einzurichten ist.

Es ist auch möglich, die Taschen des Taschenstranges vor der Beschickung seitlich mindestens teilweise zu schliessen, so dass sie bei der Beschickung die in die Taschen einzuführenden Gegenstände gegebenenfalls seitlich führen können. Das Verfahren ermöglicht auch eine sehr einfache Pufferung der Taschen vor der Einführung der zu verpackenden Gegenstände und/oder vor dem Verschliessen der Taschen.

Die erfindungsgemässe Vorrichtung weist die folgenden Funktionseinheiten auf: ein Zuführungsmittel für die Zuführung des Verpackungsmaterials, ein Fördersystem mit Greifelementen, die mit variierbaren Abständen voneinander förderbar sind, für das Ergreifen und Weiterfördern des Verpackungsmaterials, ein Beschickungsmittel für die Beschickung der Taschen mit zu verpackenden Gegenständen, ein Abtrennmittel für das Abtrennen der Taschen vom Taschenstrang und ein Verschliessmittel für das Verschliessen und vorteilhafterweise für das Weiterfördern der Taschen.

Die Greifelemente des Fördersystems sind ausgebildet für ein Ergreifen des Verpakkungsmaterials von seiner einen Oberfläche aus und ohne der anschliessenden Taschcnbildung und der Beschickung mit zu verpackenden Gegenständen im Wege zu sein. Die Greifelemente sind beispielsweise an Greiferstangen angeordnet, wobei die Greiferstangen die Breite des Verpackungsmaterials beidseitig überragen und ihre Enden in parallel zu den Längskanten des Verpackungsmaterials verlaufenden Führungen gelagert und entsprechend angetrieben sind. Zur Unterstützung der Greifelemente beim Ergreifen des Verpackungsmaterials sind gegebenenfalls Unterstützelemente vorgesehen, die synchron mit den Greifelementen gefördert werden und die, von der anderen Oberfläche des Verpackungsmaterials als die Greifelemente angreifend, das Verpackungsmaterial in die Greifelemente einführen bevor diese geschlossen werden.

Das Mittel zum Verschliessen der Taschen weist Paare von Schliesselementen auf, die in eine offene und eine geschlossene Position bringbar sind, die hintereinander förderbar sind und die für die Verschliessfunktion beispielsweise mit Schweissbakken ausgerüstet sind. Das Mittel zum Verschliessen ist vorteilhafterweise ausgerüstet, um den Taschenstrang oder gegebenenfalls bereits vom Taschenstrang abgetrennte Taschen vor oder nach der Beschickung und der Abtrennung der Taschen vom Taschenstrang von den Greifern zu übernehmen. Für diese Funktion sind die Schliesselemente gegebenenfalls mit Fixierelementen ausgerüstet, mit denen sie das Verpackungsmaterial festhalten können, und/oder sind Mittel zum Festhalten der Taschenunterseiten vorgesehen.

Für eine Anpassung der Taschentiefe an das Format der zu verpackenden Gegenstände muss lediglich der Abstand zwischen den Ergreifstellen beim Ergreifen des Verpackungsmaterials bzw. der Abstand zwischen den Greifelementen eingestellt werden.

Verschiedene Ausführungsformen von Verfahren und Vorrichtung gemäss Erfindung werden im Zusammenhang mit den folgenden Figuren im Detail beschrieben. Dabei zeigen:
- **Figuren 1 und 2**: eine erste, beispielhafte Ausführungsform des erfindungsgemässen Verfahrens anhand einer schematisch dargestellten, erfindungsgemässen Vorrichtung (Figur 1: Blickrichtung parallel zur Breite des Verpackungsmaterials; Figur 2: Blickrichtung senkrecht zur Breite des Verpackungsmaterials);
- **Figuren 3 und 4**: eine weitere, beispielhafte Ausführungsform des erfindungsgemässen Verfahrens anhand einer schematisch dargestellten, erfindungsgemässen Vorrichtung (Figur 3: Blickrichtung parallel zur Breite des Verpackungsmaterials; Figur 4: Blickrichtung senkrecht zur Breite des Verpackungsmaterials).

**Figuren 1 und 2** zeigen anhand einer sehr schematisch dargestellten Vorrichtung eine erste, beispielhafte Ausführungsform des erfindungsgemässen Verfahrens. Figur 1 zeigt die Vorrichtung aus einer Blickrichtung parallel zur Breite des Verpackungsmaterials, Figur 2 mit einer Blickrichtung senkrecht dazu gegen die ergriffene Oberfläche des Verpackungsmaterials. Die allgemeine Förderrichtung (F) verläuft in den Figuren im wesentlichen von links nach rechts, wobei das Verpackungsmaterial 1 beispielsweise von einer Rolle 2 zugeführt wird, um dann eine Ergreifzone I, eine Taschenbildungszone II, eine Beschickungsstelle III, eine Übergabezone IV, eine Trennstelle V, eine Schliesszone VI und eine Entlassungsstelle VII zu durchlaufen, wobei an der Entlassungsstelle die fertig verpackten Gegenstände aus der Vorrichtung entlassen werden.

Das Fördersystem 3, durch dessen Wirkung das Verpackungsmaterial von der Ergreifzone I bis zur Übergabezone IV gefördert wird, weist beispielsweise ein Paar von parallel verlaufenden Führungsschienen 4 auf, in denen die Enden von Greiferstangen 5 mit variierenden Abständen förderbar, rollend oder gleitend gelagert und entsprechend antreibbar sind. An den Greiferstangen 5 sind beispielsweise mittig Greifelemente 6 angeordnet, die in der Ergreifzone I mit Unterstützelementen 7 kooperieren. Die Unterstützelemente 7 sind an einem eigenen umlaufenden Förderorgan 8 angeordnet. Ihr Abstand entspricht dem Abstand den die Greifelemente 6 in der Ergreifzone I voneinander haben, bzw. der Länge von Verpackungsmaterial, die für jede zu erstellende Verpackung von der quasi endlosen Bahn abzutrennen ist. Die Förderung der Unterstützelemente 7 ist mit der Förderung der Greifelemente 6 synchronisiert, derart, dass je ein Unterstützelement 7 auf der einen Seite des Verpakkungsmaterials 1 dieselbe Stellung einnimmt wie ein Greifelement 6 auf der anderen Seite des Verpackungsmaterials. Ferner sind die Unterstützelemente 7 quer zu ihrer Förderrichtung bewegbar, von einer ersten Stellung, in der sie nicht auf das Verpakkungsmaterial 1 wirken, in eine zweite Stellung, in der sie in die Greifelemente eingreifen. Durch die Bewegung der Unterstützelemente von der ersten in die zweite Stellung wird das Verpackungsmaterial in je ein offenes Greifelement 6 geschoben.

In der Taschenbildungszone II werden die Abstände zwischen den Greifelementen 6 verkleinert und das sich zwischen den Greifelementen 6 erstreckende Verpackungsmaterial 1 gegebenenfalls aktiv gegen die eine seiner Oberflächen ausgelenkt, derart, dass Taschen 1' entstehen, die alle auf dieselbe Seite der Greifelemente ragen. Diese Taschen 1' werden an der Beschickungsstelle III mit zu verpackenden Gegenständen 10 beschickt. Die zu verpackenden Gegenstände 10 werden beispielsweise in an sich bekannter Weise durch einen Klammertransporteur 11 zugeführt, in die Taschen 1' eingeführt und dann von den Klammern 12 des Klammertransporteurs 11 entlassen.

In der auf die Beschickungsstelle III folgenden Übergabezone IV werden die Taschen 1' mit den Gegenständen 10 an der den Greifelementen 6 entgegengesetzten Seite (geschlossene Taschenseite) von Halteelemente 15 erfasst und es werden je zwei Schliesselemente 16 zwischen die so gehaltenen Taschen 1' eingeführt. Sobald eine Tasche 1' mit Gegenstand 10 vom Halteelement 15 und gegebenenfalls von den Schliesselementen 16 genügend gestützt ist, wird sie vom Greifelement 6 entlassen.

An der Trennungsstelle V wird jede Tasche 1' vom Taschenstrang abgetrennt, wofür ein Trennmittel 20, beispielsweise eine quer zum Taschenstrang angeordnete Trennrolle 21 mit Heizdrähten oder Klingen 22 derart angeordnet und angetrieben ist, dass es mit den zwischen den Taschen 1' eingefahrenen Schliesselementen 16 kooperierend das Verpackungsmaterial quer zertrennt und damit je eine Tasche vom Taschenstrang abtrennt. Damit das Verpackungsmaterial seine Position um den zu verpackenden Gegenstand 10 bei der Weiterförderung beibehält mag es vorteilhaft sein, die distalen Enden der Schliessmittel 16 mit Fixierelementen (z.B. Nadelreihen) auszurüsten.

Bei Verwendung von entsprechend ausgestalteten Greifelementen 6 kann die Trennstelle auch vor der Übergabezone IV angeordnet werden, das heisst, die Taschen vom Taschenstrang abgetrennt werden, wenn sie noch von den Greifelementen gehalten werden.

Auf die Trennposition V folgt die Schliesszone VI. In dieser werden die je zwei Schliesselemente 16, die vor und nach jeder Tasche 1' gefördert werden, gegeneinander bewegt und für die Verschliessung des auf drei Seiten über den zu verpackenden Gegenstand 10 vorstehenden Verpackungsmaterials gegeneinander gepresst. Die Schliesselemente sind für dieses Verschliessen beispielsweise mit Schweissbacken ausgerüstet, derart, dass sie, wenn gegeneinander gepresst, ein entsprechendes Verpackungsmaterial verschweissen. Es ist auch denkbar, dass das Verpackungsmaterial, da wo die Tasche zu verschliessen ist, mit einem Haftmittel (z.B. Kleber) beschichtet ist, wobei das Haftmittel eine Verbindung zwischen Verpackungsmaterial-Lagen durch Pressung und/oder Wärme erlaubt. Auch eine Verbindung der beiden Lagen des Verpackungsmaterials durch Anwendung von Ultraschall oder durch Einpressen eines Prägemusters ist denkbar.

In der folgenden Entlassungszone VII werden die Schliesselemente 16 wieder auseinander bewegt und die Halteelemente 15 für die Entlassung der verpackten Gegenstände 10' geöffnet.

Halteelemente 15 und Schliesselemente 16 bilden zusammen mit entsprechenden, nicht dargestellten Lagermitteln vorteilhafterweise wie dargestellt eine trommelartige, rotierende Anordnung 17 mit einer Rotationsachse, die quer zur Förderrichtung ausgerichtet ist. Für die Steuerung der Halteelemente 15 und der Schliessmittel 16 sind ortsfeste Steuermittel vorzusehen. Die Halteelemente 15 müssen an einer ersten vorgegebenen Position für die Übernahme je einer Tasche 1' mit Gegenstand 10' in eine aktive Konfiguration gebracht, das heisst geschlossen werden und sie müssen in einer zweiten, vorgegebenen Position für die Entlassung des verpackten Gegenstandes 10' in eine passive Konfiguration gebracht, bzw. geöffnet werden. Die Schliesselemente 16 sind einerseits durch radiale Verschiebung von einer passiven in eine aktive Position und wieder zurück zu bringen. Andererseits sind in ihrer aktiven Position je zwei einer Tasche zugeordnete Schliessmittel gegeneinander zu bewegen und gegeneinander zu pressen, wozu sie relativ zum Umfang der trommelartigen Anordnung zu verschieben sind.

**Figuren 3 und 4** zeigen in einer gleichen Darstellungsweise wie Figuren 1 und 2 eine weitere, sehr schematisch dargestellte Ausführungsform der erfindungsgemässen Vorrichtung, die eine weitere, beispielhafte Ausführungsform des erfindungsgemässen Verfahrens illustriert. Gleiche Funktionseinheiten sind mit gleichen Bezugsziffem bezeichnet wie in den Figuren 1 und 2.

Der Hauptunterschied zwischen der Ausführungsform gemäss Figuren 1 und 2 und derjenigen gemäss Figuren 3 und 4 besteht darin, dass letztere eine vorgängige Trennstelle V' mit einem vorgängigen Trennmittel 20' und eine vorgängige Schliesszone VI' mit einem vorgängigen Schliessmittel 33 aufweist. Die Taschen 1' des Taschenstranges bzw. das Verpackungsmaterial wird in der vorgängigen Trennstelle V', die stromaufwärts von der Trennstelle V angeordnet ist, vorgängig teilweise quer zertrennt und die Taschen 1' werden in der vorgängigen Schliesszone VI', die stromaufwärts von der Schliesszone VI angeordnet ist, vorgängig seitlich geschlossen, bevor sie mit Gegenständen 10 beschickt werden.

Die vorgängige Trennung des Verpackungsmaterials betrifft nur die Bereiche der beiden Längskanten des Verpackungsmaterials. Die vorgängige Trennung des Verpackungsmaterials ist notwendig, damit die noch in einem Taschenstrang zusammenhängenden, aber bereits seitlich geschlossenen Taschen für die Beschickung geöffnet werden können.

Zur Durchführung der vorgängigen Trennung ist ein vorgängiges Trennmittel 20' vorgesehen, das zwei im Bereich der Längskanten angeordnete Trennrollen 21' aufweist. Diese Trennrollen 21' kooperieren mit den Unterstützelementen 7, die sich über die ganze Breite des Verpackungsmaterials erstrecken, während vorgängige Greifelemente 6' eines mittig angeordneten, vorgängigen Fördersystems 3' für die Förderung des Verpackungsmaterials 1 verantwortlich sind. In Förderrichtung nach der vorgängigen Trennstelle V' wird das Verpackungsmaterial 1 von Greifelementen 6, wie sie im Zusammenhang mit den Figuren 1 und 2 beschrieben sind, übernommen.

Das Detail D in der Figur 4 zeigt die im Bereich der Längskanten des Verpackungsmaterials erstellten, vorgängigen Trennungen 30.

Zwischen der vorgängigen Trennstelle V' und der vorgängigen Schliesszone VI', vorteilhafterweise in einem Bereich, in dem die Greifelemente 6' oder 6 noch ihren maximalen Abstand voneinander haben, sind Mittel 31 angeordnet, die dazu dienen entlang der Längskanten des Verpackungsmaterials 1, das heisst im Bereich der seitlichen Taschennähte, ein beispielsweise durch Pressung und/oder Wärme aktivierbares Haftmittel 32 aufzubringen.

In der vorgängigen Schliesszone VI', die zwischen der Taschenbildungszone II und der Beschickungsstelle III angeordnet ist und die auch eine Pufferfunktion übernehmen kann, werden an den Taschen 1' seitliche Nähte erstellt, beispielsweise dadurch, dass je ein Batch von Taschen 1' zwischen im Bereich der zu erstellenden Nähte angeordneten Presselemente 34 gepresst und gegebenenfalls beheizt werden. Dazu sind die Greifelemente 6 mit einem minimalen Abstand voneinander angeordnet.

Nach der vorgängigen Schliesszone VI' werden die nun seitlich bereits geschlossenen Taschen durch Vergrösserung der Abstände zwischen den Greifelementen 6 für die Beschickung geöffnet, wobei die vorgängigen Trennungen 30 aufgespreizt werden.

Die Beschickung, Trennung und Schliessung der Taschen und die Entlassung der verpackten Gegenstände 10' verläuft im wesentlichen gleich wie dies im Zusammenhang mit den Figuren 1 und 2 beschrieben ist.

## Patentansprüche

1. Verfahren zum Verpacken von flachen Gegenständen (10) mit Hilfe eines Verpackungsmaterials (1), das eine erste und eine zweite Oberfläche aufweist und in Form einer quasi endlosen Bahn zugeführt wird, wobei aus dem Verpakkungsmaterial (1) ein Strang von Taschen (1') geformt und in einer Förderrichtung (F) gefördert wird und wobei die Taschen (1') mit den zu verpackenden Gegenständen (10) beschickt, vom Strang abgetrennt und verschlossen werden, **dadurch gekennzeichnet, dass** zur Formung des Taschenstranges das Verpackungsmaterial (1) in regelmässig voneinander beabstandeten Ergreifstellen durch Schliessen von das Verpackungsmaterial (1) ergreifenden und in geschlossenem Zustand haltenden Greifelementen (6) von der ersten Oberfläche her ergriffen wird und dass dann die Abstände zwischen den geschlossenen Greifelementen (6) verkleinert werden und das Verpackungsmaterial (1) zwischen allen geschlossenen Greifelementen (6) in derselben Richtung ausgelenkt wird.

2. Verfahren nach Anspruch 1, **dadurch gekennzeichnet, dass** das Verpakkungsmaterial (1) zwischen den geschlossenen Greifelementen (6) gegen die zweite Oberfläche ausgelenkt wird.

3. Verfahren nach Anspruch 2, **dadurch gekennzeichnet, dass** bei der Bildung des Taschenstranges die Breite des Verpackungsmaterials (1) im wesentlichen horizontal und die erste Oberfläche nach oben gerichtet ist, dass das Verpakkungsmaterial (1) zwischen den geschlossenen Greifelementen (6) nach unten ausgelenkt wird und dass die Taschen (1') von oben beschickt werden.

4. Verfahren nach einem der Ansprüche 1 bis 3, **dadurch gekennzeichnet, dass** der Taschenstrang nach der Beschickung der Taschen (1') an Schliessmittel (16) übergeben und in einzelne Taschen (1') zertrennt wird und dass dann die Taschen (1') geschlossen werden.

5. Verfahren nach einem der Ansprüche 1 bis 4, **dadurch gekennzeichnet, dass** die Taschen (1') des Taschenstranges vor der Beschickung teilweise voneinander getrennt und seitlich verschlossen werden.

6. Verfahren nach Anspruch 5, **dadurch gekennzeichnet, dass** auf dem Verpakkungsmaterial (1) vor der seitlichen Verschliessung ein Haftmittel aufgebracht wird.

7. Verfahren nach einem der Ansprüche 1 bis 6, **dadurch gekennzeichnet, dass** die Taschen (1') des Taschenstranges vor der Beschickung und/oder vor dem Verschliessen gepuffert werden.

8. Vorrichtung zum Verpacken von flachen Gegenständen (10) mit Hilfe eines Verpackungsmaterials (1), das eine erste und eine zweite Oberfläche aufweist und in Form einer quasi endlosen Bahn zugeführt wird, welche Vorrichtung ein Zuführungsmittel für die Zuführung des Verpackungsmaterials (1), ein Fördersystem (3) für die Bildung eines Stranges von Taschen (1') aus dem Verpakkungsmaterial (1) und für dessen Weiterförderung, ein Beschickungsmittel für die Beschickung der Taschen (1') mit zu verpackenden Gegenständen (10), ein Trennmittel (20) für das Abtrennen der Taschen (1') vom Taschenstrang und ein Verschliessmittel für das Verschliessen der Taschen (1') aufweist, **dadurch gekennzeichnet, dass** das Fördersystem (3) schliessbare und mit veränderbaren Abständen voneinander in einer Förderrichtung (F) förderbare Greifelemente (6) aufweist, wobei die Greifelemente (6) durch eine Ergreifzone (I) mit regelmässigen Abständen voneinander förderbar und für das Ergreifen des Verpakkungsmaterials (1) von seiner ersten Oberfläche her durch erste Steuermittel schliessbar sind, und wobei die Abstände zwischen den geschlossenen Greifelementen in einer in Förderrichtung auf die Ergreifzone (I) folgende Taschenbildungszone (II) durch zweite Steuermittel verkleinerbar sind..

9. Vorrichtung nach Anspruch 8, **dadurch gekennzeichnet, dass** das Zuführungsmittel für eine Zuführung des Verpackungsmaterials (1) mit einer im wesentlichen horizontalen Breite ausgerüstet ist, dass die Greifelemente (6) für ein Ergreifen des Verpackungsmaterials (1) von oben angeordnet sind, derart, dass das Verpackungsmaterial (1) bei der Verkleinerung der Abstände zwischen den geschlossenen Greifelementen (6) durch die Schwerkraft unterstützt nach unten ausgelenkt wird.

10. Vorrichtung nach Anspruch 8 oder 9, **dadurch gekennzeichnet, dass** in der Ergreifzone (I) zusätzlich mit den Greifelementen (6) synchronisiert antreibbare und von der zweiten Oberfläche des Verpackungsmaterials (1) her dieses in die Greifelemente (6) treibende Unterstützelemente (7) vorgesehen sind.

11. Vorrichtung nach einem der Ansprüche 8 bis 10, **dadurch gekennzeichnet, dass** die Greifelemente (6) an Greiferstangen (5) angeordnet sind, wobei die Enden der Greiferstangen (5) in seitlich vom Verpackungsmaterial (1) verlaufenden Führungsschienen (4) gleitend oder rollend gelagert und antreibbar sind.

12. Vorrichtung nach einem der Ansprüche 8 bis 11, **dadurch gekennzeichnet, dass** das Verschliessmittel eine Mehrzahl von Schliesselementen (16) aufweist, die zwischen den von den Greifelementen (6) gehalten geförderten Taschen (1') einführbar und um diese schliessbar sind.

13. Vorrichtung nach Anspruch 12, **dadurch gekennzeichnet, dass** das Verschliessmittel ferner eine Mehrzahl von Halteelementen (15) aufweist, die zum Ergreifen der beschickten Taschen (1') auf der von den Greifelementen (6) entgegengesetzten Seite ausgerüstet sind.

14. Vorrichtung nach Anspruch 12 oder 13, **dadurch gekennzeichnet, dass** die Schliesselemente (16) und gegebenenfalls die Halteelemente (15) Teile einer trommelförmigen Anordnung (17) sind.

15. Vorrichtung nach einem der Ansprüche 8 bis 14, **dadurch gekennzeichnet, dass** in Förderrichtung (F) vor dem Trennmittel (20) ein vorgängiges Trennmittel (20') zur teilweisen Zertrennung des Verpackungsmaterials (1) und vor dem Schliessmittel ein vorgängiges Schliessmittel (33) zum seitlichen Verschliessen der Taschen (1') angeordnet ist.

16. Vorrichtung nach Anspruch 15, **dadurch gekennzeichnet, dass** die Vorrichtung ferner Mittel (31) zum Aufbringen eines Haftmittels auf das Verpakkungsmaterial aufweist.

17. Vorrichtung nach Anspruch 15 oder 16, **dadurch gekennzeichnet, dass** in Förderrichtung (F) vor dem Fördersystem (3) ein vorgängiges Fördersystem (3') angeordnet ist, das vorgängige Greifelemente (6') aufweist, die von derselben Oberfläche her auf das Verpackungsmaterial (1) wirken wie die Greifelemente (3), die für ein Ergreifen des Verpackungsmaterials an den Ergreifstellen und für eine Übergabe der Ergreifstellen an die Greifelemente (6) ausgerüstet und gesteuert sind.

## Claims

1. Method for packaging flat objects (10) with a packaging material (1) comprising a first and a second surface and being supplied as a quasi-endless web, wherein a string of bags (1') is formed from the packaging material (1) and the string of bags is conveyed in a conveying direction (F) and wherein the bags (1') are charged with the objects (10) to be packaged, the bags are severed from the string of bags, and the bags are sealed, **characterized in that** for forming the string of bags the packaging material (1) is gripped from the side of the first surface in regularly distanced gripping points by means of closing gripping elements (6), which grip the packaging material (1) and hold it in a closed condition and that the distances between the closed gripping elements (6) are then reduced and the packaging material (1) is caused to buckle in a same direction between all closed gripping elements.

2. Method according to claim 1, **characterized in that** the packaging material (1) is caused to buckle towards the side of the second surface between the gripping points.

3. Method according to claim 2, **characterized in that**, on forming the string of bags, the width of the packaging material (1) is oriented essentially horizontally, with the first surface facing upwards, that the packaging material (1) is caused to buckle downwards between the closed gripping elements, and that the bags (1') are charged from above.

4. Method according to one of claims 1 to 3, **characterized in that** after charging the bags (1') the string of bags is transferred to sealing means (16) and severed into individual bags (1') and that the bags (1') are then sealed.

5. Method according to one of claims 1 to 4, **characterized in that** the bags (1') of the string of bags are partly severed from each other and sealed along lateral sides prior to being charged.

6. Method according to claim 5, **characterized in that** a bonding agent is applied to the packaging material (1) prior to sealing the lateral bag sides.

7. Method according to one of claims 1 to 6, **characterized in that** the bags (1') of the string of bags are buffered prior to being charged and/or sealed.

8. Device for packaging flat objects (10) with a packaging material (1) comprising a first and a second surface and being supplied as a quasi-endless web, which device comprises a means for supplying the packaging material (1), a conveying system (3) for forming a string of bags (1') from the packaging material (1) and for conveying the string of bags, a charging means for charging the bags (1') with objects (10) to be packaged, a separating means (20) for separating the bags (1') from the string of bags, and a sealing means for sealing the bags (1'), **characterized in that** the conveyor system (3) comprises gripping elements which are closable and conveyable in a conveying direction (F) at variable distances from each other, wherein the gripping elements (6) are conveyable through a gripping zone (I) at regular distances from each other and are, for the gripping of the packaging material (1), closable by first control means from the first side of the packaging material and wherein the distances between the closed gripping elements are reducible by second control means in a bag forming zone (II) following the gripping zone in conveying direction.

9. Device according to claim 8, **characterized in that** the supply means is equipped for supplying the packaging material (1) with an essentially horizontal width, that the gripping elements (6) are arranged for gripping the packaging material (1) from above, such that the packaging material (1), on reduction of the distances between the closed gripping elements, buckles downwards by gravity between the gripping elements (6).

10. Device according to claim 8 or 9, **characterized in that** in the gripping zone (I) additional supporting elements (7) are provided, which are drivable in a manner synchronized with the gripping elements (6) and which drive the packaging material into the gripping elements (6) from its second surface.

11. Device according to one of claims 8 to 10, **characterized in that** the gripping elements (6) are arranged on gripper bars (5), wherein ends of the gripper bars (5) are driven and guided sliding or rolling in guide rails (4) running alongside the packaging material (1).

12. Device according to one of claims 8 to 11, **characterized in that** the sealing means comprises a plurality of sealing elements (16) equipped for being inserted between the bags (1') conveyed by the gripping elements (6) in a held manner, and for being closed around the bags (1').

13. Device according to claim 12, **characterized in that** the sealing means further comprises a plurality of holding elements (15) equipped for holding the charged bags (1') at a side opposite the side which is gripped by the gripping elements (6).

14. Device according to one of claims 12 or 13, **characterized in that** the sealing elements (16) and possibly the holding elements (15) are parts of a drum-like installation (17).

15. Device according to one of claims 8 to 14, **characterized in that** a pre-severing means (20') for partly severing the packaging material (1) is arranged upstream of the severing means (20) and a pre-sealing means (33) for sealing lateral sides of the bags (1') is arranged upstream of the sealing means.

16. Device according to claim 15, **characterized in that** it further comprises a means (31) for applying a bonding agent to the packaging material.

17. Device according to one of claims 15 or 16, **characterized in that** a pre-conveyor system (3') is arranged upstream of the conveyor system (3), the pre-conveyor system (3') comprising pre-gripping elements (6') acting on the packaging material (1) from the same surface as the gripping elements (6) and being equipped and controlled for gripping the packaging material at the gripping points and pass the gripping points on to the gripping elements (6).

## Revendications

1. Procédé d'emballage d'objets plats (10) à l'aide d'un matériau d'emballage (1) qui présente une première et une deuxième surface et qui est apporté sous la forme d'une nappe quasi sans fin, un ruban de poches (1') étant formé à partir du matériau d'emballage (1) et étant transporté dans un dispositif de transport (F), les poches (1') étant remplies par les objets (10) à emballer, étant séparées du ruban et fermées, **caractérisé en ce que** pour former le ruban de poches, le matériau d'emballage (1) est saisi en des emplacements de saisie situés à des distance régulière les uns des autres par fermeture d'éléments de saisie (6) qui saisissent le matériau d'emballage (1) et le maintiennent à l'état fermé par sa première surface, et **en ce qu'**ensuite la distance entre les éléments de saisie (6) fermés est diminué et **en ce que** le matériau d'emballage (1) est orienté dans la même direction entre tous les éléments de saisie (6) fermés.

2. Procédé selon la revendication 1, **caractérisé en ce qu'**entre les éléments de saisie (6) fermés, le matériau d'emballage (1) est orienté vers la deuxième surface.

3. Procédé selon la revendication 2, **caractérisé en ce que** lors de la formation du ruban de poches, la largeur du matériau d'emballage (1) est orientée essentiellement à l'horizontale et la première surface vers le haut, **en ce que** le matériau d'emballage (1) est orienté vers le bas entre les éléments de saisie (6) fermés et **en ce que** les poches (1') sont remplis par le haut.

4. Procédé selon l'une des revendications 1 à 3, **caractérisé en ce qu'**après le remplissage des poches (1'), le ruban de poches est transféré à des moyens de fermeture (16) et est découpé en poches (1') individuelles et **en ce que** les poches (1') sont ensuite fermées.

5. Procédé selon l'une des revendications 1 à 4, **caractérisé en ce qu'**avant d'être remplies, les poches (1') du ruban de poches sont partiellement séparées les unes des autres et sont fermées latéralement.

6. Procédé selon la revendication 5, **caractérisé en ce qu'**un adhésif est appliqué sur le matériau d'emballage (1) avant la fermeture latérale.

7. Procédé selon l'une des revendications 1 à 6, **caractérisé en ce qu'**avant d'être remplies et/ou avant d'être fermées, les poches (1') du ruban de poches sont tamponnées.

8. Dispositif d'emballage d'objets plats (10) à l'aide d'un matériau d'emballage (1) qui présente une première et une deuxième surface et qui est amené sous la forme d'une nappe quasi sans fin, lequel dispositif présente un moyen d'amenée qui amène des matériaux d'emballage (1), un système de transport (3) qui forme un ruban de poches (1') à partir du matériau d'emballage (1) et qui le transporte, un moyen de remplissage qui remplit les poches (1') par les objets (10) à emballer, un moyen de séparation (20) qui sépare les poches (1') du ruban de poches et un moyen de fermeture qui ferme les poches (1'), **caractérisé en ce que** le système de transport (3) présente des éléments de saisie (6) qui peuvent être fermés, et qui sont transportés à distance variable les uns par rapport aux autres dans une direction de transport (F), les éléments de saisie (6) pouvant être transportés à distance régulière les uns par rapport aux autres dans une zone de saisie (I) et pouvant être fermés par des premiers moyens de commande pour saisir le matériau d'emballage (1) par sa première surface, la distance entre les éléments de saisie fermés dans une zone (II) de formation de poches qui suit la zone de saisie (I) dans la direction du transport pouvant être diminuée par des deuxièmes moyens de commande.

9. Dispositif selon la revendication 8, **caractérisé en ce que** les moyens d'amenée sont équipés d'une amenée de matériau d'emballage (1) essentiellement horizontale en largeur, **en ce que** les éléments de saisie (6) sont disposés dans le haut pour saisir le matériau d'emballage (1) de manière à orienter le matériau d'emballage (1) vers le bas en utilisant la force de la gravité lors de la diminution de la distance entre les éléments de saisie (6) fermés.

10. Dispositif selon les revendications 8 ou 9, **caractérisé en ce qu'**il présente des éléments de soutien (7) supplémentaires qui peuvent être entraînés dans la zone de saisie (I) de manière synchronisée avec les éléments de saisie (6) et qui introduisent le matériau d'emballage (1) dans les éléments de saisie (6) par la deuxième surface de ce matériau.

11. Dispositif selon l'une des revendications 8 à 10, **caractérisé en ce que** les éléments de saisie (6) sont disposés sur des tringles à pinces (5), les extrémités des tringles à pinces (5) étant montées à coulissement ou à roulement et entraînées dans des rails de guidage (4) qui s'étendent latéralement par rapport au matériau d'emballage (1).

12. Dispositif selon l'une des revendications 8 à 11, **caractérisé en ce que** le moyen de fermeture présente une pluralité d'éléments de fermeture (16) qui peuvent être insérés entre les poches (1') transportées en étant maintenues par les éléments de saisie (6) et peuvent être refermés autour de ces poches.

13. Dispositif selon la revendication 12, **caractérisé en ce que** le moyen de fermeture présente en outre plusieurs éléments de maintien (15) qui sont configurés de manière à pouvoir saisir les poches (1') remplies sur le côté opposés aux éléments de saisie (6).

14. Dispositif selon les revendications 12 ou 13, **caractérisé en ce que** les éléments de fermeture (16) et éventuellement les éléments de maintien (15) font partie d'un agencement (17) en forme de tambour.

15. Dispositif selon l'une des revendications 8 à 14, **caractérisé en ce qu'**un moyen de pré-séparation (20') qui découpe partiellement le matériau d'emballage (1) est disposé en amont du moyen de séparation (20) dans la direction (F) du transport et **en ce qu'**un moyen de pré-fermeture (33) est disposé en amont du moyen de fermeture pour fermer latéralement les poches (1').

16. Dispositif selon la revendication 15, **caractérisé en ce que** le dispositif présente en outre des moyens (31) qui appliquent un adhésif sur le matériau d'emballage.

17. Dispositif selon les revendications 15 ou 16, **caractérisé en ce qu'**un système de pré-transport (3') est disposé en amont du système de transport (3) dans la direction du transport (F) et présente des éléments de pré-saisie (6') qui agissent sur le matériau d'emballage (1) par la même surface que les éléments de saisie (3) et sont équipés et commandés pour saisir le matériau d'emballage aux emplacements de saisie et pour transférer les emplacements de saisie aux éléments de saisie (6).
